# EUROPÄISCHE PATENTSCHRIFT

(11) **EP 2 966 223 B1**
(45) Veröffentlichungstag und Bekanntmachung des Hinweises auf die Patenterteilung: **24.08.2022**
(21) Anmeldenummer: 15001987.5
(22) Anmeldetag: 03.07.2015
(51) Int. Cl.: E01C 5/00

(54) **VERBUNDPFLASTERSTEIN UND HIERMIT VERLEGTES PFLASTER**
INTERLOCKING PAVING BLOCK AND PAVING LAID WITH SAME
PAVE AUTOBLOQUANT ET REVETEMENT COMPRENANT UN TEL PAVE

(30) Priorität: 12.07.2014 DE 102014010411
(43) Veröffentlichungstag der Anmeldung: 13.01.2016
(73) Patentinhaber: Schröder, Detlef, 52062 Aachen (DE)
(72) Erfinder: Schröder, Detlef, 52062 Aachen (DE)
(74) Vertreter: Hauck Patentanwaltspartnerschaft mbB

(56) Entgegenhaltungen:
- EP-A1- 1 036 882
- EP-A1- 2 527 533
- EP-A2- 1 335 069
- DE-A1- 4 339 816
- DE-U1-202006 013 475

## Beschreibung

Die vorliegende Erfindung betrifft einen Pflasterstein mit einer Deckfläche, einer Unterfläche und einer Vielzahl von Seitenflächen, wobei auf mindestens einer Seitenfläche eine Vielzahl von parallelen vertikalen vorstehenden leistenförmigen Verbundabschnitten angeordnet ist, die im verlegten Zustand des Pflastersteines mit Verbundabschnitten auf einer Seitenfläche eines benachbarten Pflastersteines nach Zahnstangenart, aber nur mit minimalem Kontakt zusammenwirken.

Entsprechende Verbundsysteme von Pflastersteinen dienen der Verschiebesicherung zwischen zwei Pflastersteinen bei einer entsprechenden Horizontalbelastung (beispielsweise LKW-Bremsvorgängen). Ein derartiges Fugenverbundsystem besteht in der Regel aus im Grundriss nach Zahnstangenart, aber nur mit minimalem Kontakt an den Seitenflächen der Steine angeordneten senkrechten leistenförmigen Abschnitten, die mit entsprechend angeordneten senkrechten leistenförmigen Abschnitten auf den Seitenflächen der Nachbarsteine durch weitgehend kontaktfreies Ineinandergreifen der Zähne benachbarter Steine eine Verschiebung der Steine in Fugenrichtung gegeneinander verhindern.

Letztlich entscheidet bei herkömmlichen Verbundsystemen immer die einwandfreie Verlegung darüber, ob man bei einem Pflaster eine lange schadensfreie Nutzungsdauer erwarten kann. Leider werden jedoch die Pflastersteine unter Zeit- und Kostendruck oft nicht mit dem richtlinienmäßigen Abstand verlegt, der Raum für pufferndes Fugenmaterial sichert. Weil es einfacher ist, werden die Steine häufig mit einem direkten Stein-Stein-Kontakt verlegt, der auch im oberen Steinbereich wirksam wird, wo der größte Teil der Horizontalkräfte auf den Nachbarstein übertragen wird und wo eine ausreichende Pufferung für ein langlebiges Pflaster unbedingt erforderlich ist.

Auch bei Einhaltung richtliniengemäßer Fugenbreiten werden die Fugen oft nicht sachgerecht gefüllt. Es wird beispielsweise zu weiches Material verwendet, das unter Belastung zermahlen wird. Die Fugen werden nur unzureichend gefüllt (und in vielen Fällen wird das Fugenmaterial nicht ausreichend verdichtet). Des Weiteren wird bei der Abstimmung von Bettungs- und Fugenmaterial die Filterstabilität nicht berücksichtigt. Durch diese Fehler entsteht ein Defizit an belastbarem Fugenmaterial und dadurch ein Verschiebepotential zwischen benachbarten Steinen auch bei Systemen mit den oben erläuterten Verbundsystemen.

Selbst bei einem optimal verlegten Pflaster kann es bei den bisherigen Verbundsystemen dadurch zu Schäden kommen, dass bei hohen Belastungen das unverzichtbare puffernde Fugenmaterial teilweise entfernt oder zusammengepresst wird und dadurch kleine Verschiebungen zwischen den Steinen entstehen, die sich zu relevanten Schäden addieren.
- Einerseits werden die Steine oft nicht einwandfrei verlegt, was schadensträchtige Stein-Stein-Kontakte in den kritischen oberen Steinbereichen zur Folge hat.
- Andererseits bildet bei einwandfreier Positionierung der Steine insbesondere in Fugenrichtung der zur Aufnahme puffernden Materiales zwischen den Verbundabschnitten benachbarter Steine notwendige Raum ein schadensträchtiges aber unvermeidbares Verschiebungspotential, insbesondere wenn die Fugen nicht ausreichend oder mit ungeeignetem Material gefüllt sind.

Das ist (auch bei technisch perfekten Verbundsystemen) eine immer wiederkehrende Schadensursache und bisher nur durch eine schwer kontrollierbare absolut einwandfreie Verlegung vermeidbar.

Aus der EP 1 335 069 A2 ist ein Pflasterstein bekannt. Bei diesem bekannten Pflasterstein wird ein unteres primäres Verbundsystem von sogenannten Fugensicherungsabschnitten gebildet, die leistenförmig bzw. sockelförmig ausgebildet sind. Beim Verlegen der Pflastersteine stoßen die sockelförmigen Abschnitte gegen die leistenförmigen Abschnitte des Nachbarsteines, so dass sich ein punktförmiger bzw. linearer Kontakt ergibt, der eine Verschiebungsmöglichkeit der Steine relativ zueinander parallel zu den Seitenflächen zulässt. EP 1 335 069 offenbart somit ein Pflasterstein mit einer Deckfläche, einer Unterfläche und einer Vielzahl von Seitenflächen, wobei auf mindestens einer Seitenfläche eine Vielzahl von parallelen vertikalen vorstehenden leistenförmigen Verbundabschnitten angeordnet ist, die im verlegten Zustand des Pflastersteines mit Verbundabschnitten auf einer Seitenfläche eines benachbarten gleichen Pflastersteines nach Zahnstangenart zusammenwirken, wobei der Pflasterstein im unteren Bereich auf der mindestens einen Seitenfläche ein primäres Verbundsystem mit einem primären Verbundabschnitt und im Bereich darüber ein sich von dem primären Verbundsystem geometrisch und funktionell unterscheidendes sekundäres Verbundsystem, das die parallelen vertikalen leistenförmigen Verbundabschnitte als sekundäre Verbundabschnitte umfasst, aufweist, wobei der primäre Verbundabschnitt so ausgebildet ist, dass sich im verlegten Zustand zum primären Verbundabschnitt und/oder der Seitenfläche des Nachbarsteines eine schmale Fuge ergibt, und die sekundären Verbundabschnitte so ausgebildet sind, dass sich zu den sekundären Verbundabschnitten und/oder der Seitenfläche des Nachbarsteines eine im Vergleich hierzu weite Fuge ergibt, und wobei der primäre Verbundabschnitt von einer Vielzahl von einzelnen vorstehenden Verbundabschnitten gebildet ist, wobei der primäre Verbundabschnitt weiter vorsteht als die vertikalen leistenförmigen Verbundabschnitte des sekundären Verbundsystems, so dass im aneinandergesetzten Zustand der Pflastersteine die vertikalen leistenförmigen Verbundabschnitte des sekundären Verbundsystems sowohl zur Seitenfläche des Nachbarsteines als auch zu den vertikalen leistenförmigen Verbundabschnitten des Nachbarsteines einen Abstand aufweisen, der Fugenmaterial zur Pufferung der im oberen Steinbereich hohen zu übertragenden Kräfte aufnimmt.

Ein in der DE 43 39 816 A1 beschriebenes Pflasterelement besitzt einen Sockel mit ebenen Seitenflächen und darüber angeordneten vorstehenden Verbundabschnitten. Beim Verlegen der Pflasterelemente stoßen die ebenen Seitenflächen von benachbarten Elementen gegeneinander.

Die DE 20 2006 013 475 U1 beschreibt einen Pflasterstein mit unteren primären Verbundabschnitten und oberen sekundären Verbundabschnitten. Beim Verlegen der Steine stoßen die unteren Verbundabschnitte gegen ebene Seitenflächen von Nachbarsteinen.

Die EP 1 036 882 A1 beschreibt einen Pflasterstein, der vertikale leistenförmige obere Verbundabschnitte und horizontale leistenförmige untere Verbundabschnitte zwischen den oberen Verbundabschnitten aufweist. Beim Verlegen der Steine stoßen die oberen Verbundabschnitte des einen Steines gegen die unteren Verbundabschnitte des anderen Steines, wobei sich ein punktförmiger bzw. linearer Kontakt zwischen den Verbundabschnitten ergibt. Die unteren Verbundabschnitte werden beim Abrütteln des Pflasters zerstört.

Der vorliegenden Erfindung liegt die Aufgabe zugrunde, einen Pflasterstein der eingangs beschriebenen Art zu schaffen, mit dem sich gegen horizontale Verschiebungen besonders resistente Pflasterflächen verlegen lassen.

Diese Aufgabe wird erfindungsgemäß durch einem Pflasterstein gemäß Patentanspruch 1 gelöst.

Erfindungsgemäß wird somit ein Pflasterstein mit zwei Verbundsystemen, die unterschiedliche Funktionen erfüllen, zur Verfügung gestellt.

Das erfindungsgemäße Doppel-Fugenverbundsystem nutzt den Umstand, dass im verlegten Zustand im unteren Steinbereich keine für das Pflastergefüge kritischen Lasten auf den Nachbarstein übertragen werden, so dass infolgedessen in diesem bei dem erfindungsgemäßen Stein unkritischen Bereich nur ein sehr geringes Pufferungserfordernis besteht, das auch bei einer schmalen Fuge erfüllt werden kann. In diesem Bereich wird daher ein primäres Verbundsystem nach Art von Zahnstangen, aber mit nur minimalem Kontakt mit schmalen Fugen (ohne wirksame Pufferung zwischen den Verbundabschnitten benachbarter Steine) eingesetzt, das wegen der geringen Breite der Fugen eine Verschiebung benachbarter Steine gegeneinander auf ein für das System unkritisches Maß reduziert.

Ein sekundäres Verbundsystem im oberen Steinbereich ebenfalls nach Art von Zahnstangen mit den bei herkömmlichen Systemen üblichen Abständen zwischen den Verbundabschnitten benachbarter Steine zur Aufnahme des im oberen kritischen Steinbereich besonders notwendigen puffernden Fugenmaterials ergänzt das System.

Durch das Zusammenwirken dieser beiden Verbundsysteme wird das erfinderische Ziel erreicht, unter Beibehaltung der bei anderen Systemen schadensträchtigen aber erforderlichen Abstände zwischen den Verbundabschnitten benachbarter Steine die bei diesen Systemen mögliche Pflasterschäden verursachenden Verschiebungen zwischen benachbarten Steinen über die Wirkung der schmalen Fugen des primären Verbundsystems auszuschließen.

Das erfindungsgemäße Ziel wird erreicht durch einen Stein, der zwei Fugenverbundsysteme mit unterschiedlichen Funktionen besitzt:
- im unkritischen unteren Steinbereich ein primäres Verbundsystem mit so schmalen Fugen, dass auch bei unzureichender Fugenfüllung im oberen kritischen Steinbereich das Verschiebungspotential zwischen zwei benachbarten Steinen so minimiert wird, dass das Pflastergefüge nicht gefährdet werden kann,
- im kritischen oberen Steinbereich ein sekundäres Verbundsystem, das nach Art bekannter Verbundsysteme ausreichend Raum für das in diesem Bereich unverzichtbare puffernde Fugenmaterial bietet, der durch das primäre Verbundsystem gesichert wird.

Ferner wird mit dem erfindungsgemäßen Pflasterstein die Verlegung vereinfacht, da sich beim Verlegen die richtliniengemäßen Fugenbreiten automatisch einstellen (die Pflastersteine können direkt gegeneinander gesetzt werden) und da die Fugenbreite im oberen kritischen Fugenbereich durch das untere primäre Verbundsystem automatisch vorgegeben wird. Ferner wird durch das primäre Verbundsystem ein unterer Fugenabschluss erreicht. Es wird dadurch erreicht, dass Fugenmaterial nur in (ganz) geringem Umfang nach unten austreten kann.

Das primäre Verbundsystem ist so ausgebildet, dass sein primärer Verbundabschnitt im verlegten Zustand eine schmale Fuge zu dem primären Verbundabschnitt des primären Verbundsystems des Nachbarsteines bildet. Es werden daher im verlegten Zustand die Steine im unteren Bereich (im Bereich des primären Verbundsystems) durch eine schmale Fuge getrennt. Dies soll nicht ausschließen, dass auch in diesem Bereich die Fugenbreite geringfügig variieren kann, beispielsweise durch eine ungenaue Fertigung der Steine, entsprechenden Steinabrieb etc.

Wesentlich ist, dass im Bereich des primären Verbundsystems eine deutlich schmalere Fuge vorhanden ist als im Bereich des sekundären Verbundsystems, wobei die Steine in ihrer Position zum Nachbarstein durch die Verzahnung des primären Verbundsystems mit schmaler Fugenbreite so genau fixiert werden, dass selbst bei nicht optimaler Füllung der Fugen im Bereich des sekundären Verbundsystems schadensträchtige Verschiebungen verhindert werden.

Was die Ausgestaltung des primären Verbundabschnittes des primären Verbundsystems anbetrifft, so ist dieser bei einer ersten Ausführungsform der Erfindung von einer durchlaufenden Horizontalleiste gebildet. Von dieser Leiste ausgehend erstrecken sich die Verbundabschnitte des sekundären Verbundsystems im Abstand voneinander nach oben. Beim Aneinandersetzen der Steine greifen die komplementär zueinander ausgebildeten Horizontalleisten der Nachbarsteine so ineinander, dass sich eine im Vergleich schmale Fuge ergibt. Die durchlaufende Horizontalleiste kann beispielsweise auf ihrer Stirnseite mäandernd ausgebildet sein, aber auch andere Formen annehmen, beispielsweise beliebig geformte Vorsprünge und Rücksprünge aufweisen.

Bei einer anderen Ausführungsform ist der primäre Verbundabschnitt von einer Vielzahl von einzelnen vorstehenden Verbundabschnitten gebildet. Diese einzelnen Verbundabschnitte von Nachbarsteinen greifen im verlegten Zustand vorzugsweise mit geringem Abstand zwischen den nach Zahnstangenart angeordneten Verbundabschnitten benachbarter Steine ineinander.

Der primäre Verbundabschnitt in Form der durchlaufenden Horizontalleiste oder der Vielzahl der einzelnen Verbundabschnitte steht weiter vor als die Verbundabschnitte des sekundären Verbundsystems.

Auf Basis des primären Verbundsystems werden die einzelnen sekundären Verbundabschnitte in Verlängerung der Verbundabschnitte des primären Verbundsystems angeordnet. Hierbei ergibt sich daher, an der Stirnfläche der Verbundabschnitte ein Sprung zwischen den beiden Verbundsystemen.

In Weiterbildung der Erfindung können die durchlaufende Horizontalleiste oder die einzelnen Verbundabschnitte des primären Verbundsystems kleine vorstehende Ansätze aufweisen. Derartige Ansätze können sich über die gesamte Höhe des primären Verbundabschnittes oder nur über einen Teil dieser Höhe erstrecken. Sie kommen dann zum Einsatz, wenn für die schmalen Fugen des primären Verbundsystems ein bestimmtes Mindestmaß erreicht werden soll.

Wie bereits erwähnt, ist das primäre Verbundsystem im unteren Bereich von mindestens einer Seitenfläche angeordnet. Vorzugsweise erstreckt sich dabei der primäre Verbundabschnitt über etwa 1/10-1/5 der Höhe einer Seitenfläche des Pflastersteines. Dies stellt keine Beschränkung dar. Wichtig ist, dass das primäre Verbundsystem im unteren unkritischen Steinbereich angeordnet ist, wo geringere oder überhaupt keine Kräfte bzw. Momente auftreten, die durch an der Oberseite der Pflastersteine einwirkende Horizontalkräfte mit entsprechenden Dreheffekten verursacht werden.

Bei einer weiteren Ausführungsform ist das primäre Verbundsystem so ausgebildet, dass sich sein primärer Verbundabschnitt leicht nach oben verjüngt.

Die vorliegende Erfindung betrifft ferner ein aus einer Vielzahl von derartigen Pflastersteinen zusammengesetztes Pflaster.

Die Erfindung wird nachfolgend anhand von Ausführungsbeispielen in Verbindung mit der Zeichnung im Einzelnen erläutert. Es zeigen:
- Figur 1: eine schematische räumliche Darstellung von zwei aneinandergesetzten Pflastersteinen gemäß dem Stand der Technik;
- Figur 2: eine räumliche Ansicht der miteinander in Eingriff stehenden Verbundsysteme von zwei erfindungsgemäß ausgebildeten Pflastersteinen; und
- Figur 3: eine schematische Schnittdarstellung einer weiteren Ausführungsform.

Figur 1 zeigt zwei übliche Pflastersteine 1, 2, die im Horizontalschnitt Rechteckform besitzen. Beide Pflastersteine sind auf ihren Seitenflächen mit entsprechenden Verbundabschnitten 3 versehen, wobei hier nur die Verbundabschnitte auf jeweils einer Seitenfläche dargestellt sind. Bei den Verbundabschnitten 3 handelt es sich um leistenförmige senkrechte vorstehende Abschnitte, die im Horizontalschnitt etwa halbrund ausgebildet sind. Die Verbundabschnitte 3 sind im Abstand voneinander angeordnet, wobei die Verbundabschnitte eines Nachbarsteines in die Zwischenräume zwischen den Verbundabschnitten des anderen Steines zahnstangenartig eingreifen. Hierdurch wird eine entsprechende Verschiebesicherung gegen Horizontalschub gebildet, wobei die ineinandergreifenden Verbundabschnitte allerdings nicht eng aneinanderliegen, sondern entsprechende Pufferräume für Fugenmaterial belassen.

Figur 2 zeigt eine räumliche Ansicht der miteinander in Eingriff stehenden Verbundsysteme von zwei aneinandergesetzten Pflastersteinen 10, 11 gemäß der Erfindung. Hierbei besitzen die Pflastersteine auf mindestens einer Seitenfläche jeweils ein unteres primäres Verbundsystem 14 und ein oberes sekundäres Verbundsystem 12. Das obere sekundäre Verbundsystem 12 weist eine Reihe von leistenförmigen Verbundabschnitten 13 auf, die im Wesentlichen den leistenförmigen Verbundabschnitten 3 der in Figur 1 dargestellten Ausführungsform des Standes der Technik entsprechen. Diese Verbundabschnitte 13 stehen von der jeweiligen Seitenfläche vor, sind etwa halbrund ausgebildet und haben einen entsprechenden Abstand voneinander. Wie man Figur 2 entnehmen kann, wird zwischen den einzelnen Verbundabschnitten 13 des sekundären Verbundsystems 12 der Nachbarsteine ein Pufferraum gebildet, der mit geeignetem Fugenmaterial aufzufüllen ist.

Das im unteren Bereich angeordnete primäre Verbundsystem 14 besitzt einen primären Verbundabschnitt 15, der bei dieser Ausführungsform als durchlaufende Horizontalleiste ausgebildet ist, die sich aus lauter gleichen Verbundelementen A zusammensetzt. Die enge Fuge zwischen den Verbundelementen benachbarter Steine ist hierbei schlangenförmig ausgebildet, wobei im aneinandergesetzten Zustand der beiden Steine die beiden primären Verbundabschnitte 15 zahnstangenartig miteinander in Eingriff stehen.

Wenn die beiden Nachbarsteine in der in Figur 2 gezeigten Art und Weise aneinandergesetzt sind, ergibt sich zwischen den Reihen primärer Verbundabschnitte 15 benachbarter Steine eine schmale Fuge. Durch die miteinander in Eingriff tretenden primären Verbundabschnitte 15 wird eine Sicherung der Steine mit sehr geringem Spielraum für Horizontalverschiebungen erreicht. Ferner bildet das primäre Verbundsystem 14 eine Verlegehilfe.

Bei der in Figur 2 dargestellten Ausführungsform sind die vorstehenden Abschnitte 15 des Verbundsystems 14 in Verlängerung der Verbundabschnitte 13 des sekundären Verbundsystems 12 angeordnet und stehen in Richtung senkrecht zur Seitenfläche des Steins weiter vor als die Verbundabschnitte 13. Zwischen den Verbundabschnitten 13 und den vorstehenden Bereichen der durchlaufenden Leiste des primären Verbundsystems 14 wird dabei eine Stufe gebildet. Im aneinandergesetzten Zustand weisen die Verbundabschnitte 13 des sekundären Verbundsystems sowohl zur Seitenfläche des Nachbarsteines als auch zu den Verbundabschnitten 13 des Nachbarsteines einen Abstand auf, der Fugenmaterial zur Pufferung der im oberen Steinbereich hohen zu übertragenden Kräfte aufnimmt.

Figur 3 zeigt eine weitere Ausführungsform, bei der sich der primäre Verbundabschnitt 15 leicht nach oben verjüngt und über eine Stufe in die sekundären Verbundabschnitte 13 übergeht.

## Patentansprüche

1. Pflasterstein mit einer Deckfläche, einer Unterfläche und einer Vielzahl von Seitenflächen, wobei auf mindestens einer Seitenfläche eine Vielzahl von parallelen vertikalen vorstehenden leistenförmigen Verbundabschnitten angeordnet ist, die im verlegten Zustand des Pflastersteines mit Verbundabschnitten auf einer Seitenfläche eines benachbarten gleichen Pflastersteines nach Zahnstangenart zusammenwirken, wobei der Pflasterstein (10, 11) im unteren Bereich auf der mindestens einen Seitenfläche ein primäres Verbundsystem (14) mit einem primären Verbundabschnitt (15) und im Bereich darüber ein sich von dem primären Verbundsystem geometrisch und funktionell unterscheidendes sekundäres Verbundsystem (12), das die parallelen vertikalen leistenförmigen Verbundabschnitte als sekundäre Verbundabschnitte (13) umfasst, aufweist, wobei der primäre Verbundabschnitt (15) so ausgebildet ist, dass sich im verlegten Zustand zum primären Verbundabschnitt (15) und/oder der Seitenfläche des Nachbarsteines (10, 11) eine schmale Fuge ergibt, und die sekundären Verbundabschnitte (13) so ausgebildet sind, dass sich zu den sekundären Verbundabschnitten (13) und/oder der Seitenfläche des Nachbarsteines (10, 11) eine im Vergleich hierzu weite Fuge ergibt, und wobei der primäre Verbundabschnitt (15) von einer Vielzahl von einzelnen vorstehenden Verbundabschnitten gebildet ist, wobei das primäre Verbundsystem (14) so ausgebildet ist, dass sein primärer Verbundabschnitt (15) im verlegten Zustand formschlüssig am primären Verbundabschnitt (15) des primären Verbundsystems (14) des Nachbarsteines (10, 11) anliegt, wobei
der primäre Verbundabschnitt (15) weiter vorsteht als die vertikalen leistenförmigen Verbundabschnitte (13) des sekundären Verbundsystems (12), so dass zwischen den vertikalen leistenförmigen Verbundabschnitten (13) und dem vorstehenden primären Verbundabschnitt (15) eine Stufe gebildet ist und im aneinandergesetzten Zustand der Pflastersteine die vertikalen leistenförmigen Verbundabschnitte (13) des sekundären Verbundsystems sowohl zur Seitenfläche des Nachbarsteines als auch zu den vertikalen leistenförmigen Verbundabschnitten (13) des Nachbarsteines einen Abstand aufweisen, der Fugenmaterial zur Pufferung der im oberen Steinbereich hohen zu übertragenden Kräfte aufnimmt.

2. Pflasterstein nach Anspruch 1, **dadurch gekennzeichnet, dass** das primäre Verbundsystem (14) so ausgebildet ist, dass sich sein primärer Verbundabschnitt (15)leicht nach oben verjüngt.

3. Pflasterstein nach Anspruch 1 oder 2, **dadurch gekennzeichnet, dass** die Vielzahl von einzelnen vorstehenden Verbundabschnitten zu einer durchlaufenden Horizontalleiste zusammengefasst ist.

4. Pflasterstein nach einem der vorangehenden Ansprüche, **dadurch gekennzeichnet, dass** die einzelnen Verbundabschnitte (15) des primären Verbundsystems (14) in Verlängerung der Verbundabschnitte (13) des sekundären Verbundsystems (12) angeordnet sind.

5. Pflasterstein nach einem der vorangehenden Ansprüche, **dadurch gekennzeichnet, dass** die Fuge zwischen den primären Verbundabschnitten benachbarter Steine (15) mäandernd ausgebildet ist.

6. Pflasterstein nach einem der vorangehenden Ansprüche, **dadurch gekennzeichnet, dass** sich der primäre Verbundabschnitt (15) über etwa 1/10-1/5 der Höhe einer Seitenfläche des Pflastersteines (10, 11) erstreckt.

7. Aus einer Vielzahl von Pflastersteinen (10, 11) der vorangehenden Ansprüche zusammengesetztes Pflaster.

## Claims

1. A paving stone with a top face, a lower face and a plurality of side faces, wherein a plurality of parallel vertical protruding bar-shaped connecting portions is arranged on at least one side face, which portions, in the laid state of the paving stone, interact with connecting portions on a side face of a neighboring identical paving stone in the manner of a toothed rack, wherein in the lower region on the at least one side face, the paving stone (10, 11) has a primary connecting system (14) with a primary connecting portion (15) and, in the region above it, a secondary connecting system (12) differing geometrically and functionally from the primary connecting system and comprising the parallel vertical bar-shaped connecting portions as secondary connecting portions (13), wherein the primary connecting portion (15) is designed so that, in the laid state, a narrow joint to the primary connecting portion (15) and/or the side face of the neighboring stone (10, 11) results, and the secondary connecting portions (13) are designed so that an, in comparison hereto, wide joint to the secondary connecting portions (13) and/or the side face of the neighboring stone (10, 11) results, and wherein the primary connecting portion (15) is formed by a plurality of individual protruding connecting portions, wherein the primary connecting system (14) is designed so that its primary connection portion (15) in the laid state abuts the primary connecting portion (15) of the primary connecting system (14) of the neighboring stone (10, 11) in an interlocking manner, wherein the primary connecting portion (15) protrudes farther than the vertical bar-shaped connecting portions (13) of the secondary connecting system (12), so that a step is formed between the vertical bar-shaped connecting portions (13) and the protruding primary connecting portion (15) and, in the state where the paving stones are placed against each other, the vertical bar-shaped connecting portions (13) of the secondary connecting system have a distance from both the side face of the neighboring stone and from the vertical bar-shaped connecting portions (13) of the neighboring stone, which distance accommodates jointing material for buffering the high forces to be transmitted in the upper stone region.

2. The paving stone according to claim 1, **characterized in that** the primary connecting system (14) is designed so that its primary connecting portion (15) tapers slightly upwards.

3. The paving stone according to claim 1 or 2, **characterized in that** the plurality of individual protruding connecting portions is combined to form a continuous horizontal bar.

4. The paving stone according to one of the preceding claims, **characterized in that** the individual connecting portions (15) of the primary connecting system (14) are arranged in extension of the connecting portions (13) of the secondary connecting system (12).

5. The paving stone according to one of the preceding claims, **characterized in that** the joint between the primary connecting portions of neighboring stones (15) is designed in a meandering manner.

6. The paving stone according to one of the preceding claims, **characterized in that** the primary connecting portion (15) extends over approximately 1/10-1/5 of the height of a side face of the paving stone (10, 11).

7. Paving composed of a plurality of paving stones (10, 11) of the preceding claims.

## Revendications

1. Pavé comprenant une surface supérieure, une surface inférieure et une pluralité de surfaces latérales, dans lequel une pluralité de sections d'interconnexion en forme de baguettes verticales parallèles en saillie sont disposées sur au moins une surface latérale, lesquelles coopèrent à la façon d'une crémaillère avec des sections d'interconnexion sur une surface latérale d'un pavé similaire adjacent dans l'état posé du pavé, dans lequel le pavé (10, 11) présente un système d'interconnexion primaire (14) avec une section d'interconnexion primaire (15) dans la région inférieure sur l'au moins une surface latérale et un système d'interconnexion secondaire (12) dans la région au-dessus, lequel se distingue du système d'interconnexion primaire du point de vue géométrique et fonctionnel et comporte les sections d'interconnexion en forme de baguettes verticales parallèles en tant que sections d'interconnexion secondaires (13), dans lequel la section d'interconnexion primaire (15) est conçue de manière à former un joint étroit par rapport à la section d'interconnexion primaire (15) et/ou à la surface latérale du pavé adjacent (10, 11) dans l'état posé, et les sections d'interconnexion secondaires (13) sont conçues de manière à former un joint comparativement large par rapport aux sections d'interconnexion secondaires (13) et/ou à la surface latérale du pavé adjacent (10, 11), et dans lequel la section d'interconnexion primaire (15) est constituée d'une pluralité de sections d'interconnexion individuelles en saillie, dans lequel le système d'interconnexion primaire (14) est conçu de telle façon que sa section d'interconnexion primaire (15) s'applique par complémentarité de forme sur la section d'interconnexion primaire (15) du système d'interconnexion primaire (14) du pavé adjacent (10, 11) dans l'état posé, dans lequel
la section d'interconnexion primaire (15) fait saillie plus loin que les sections d'interconnexion en forme de baguettes verticales (13) du système d'interconnexion secondaire (12), de manière à former un gradin entre les sections d'interconnexion en forme de baguettes verticales (13) et la section d'interconnexion primaire en saillie (15), et les sections d'interconnexion en forme de baguettes verticales (13) du système d'interconnexion secondaire présentent un espacement aussi bien par rapport à la surface latérale du pavé adjacent que par rapport aux sections d'interconnexion en forme de baguettes verticales (13) dans l'état juxtaposé des pavés, lequel accueille du matériau de joint pour amortir les forces à transmettre dans la région de pavé supérieure.

2. Pavé selon la revendication 1, **caractérisé en ce que** le système d'interconnexion primaire (14) est conçu de manière à ce que la section d'interconnexion primaire (15) s'affine légèrement vers le haut.

3. Pavé selon la revendication 1 ou 2, **caractérisé en ce que** la pluralité de sections d'interconnexion individuelles en saillie sont réunies en une baguette horizontale continue.

4. Pavé selon l'une des revendications précédentes, **caractérisé en ce que** les différentes sections d'interconnexion (15) du système d'interconnexion primaire (14) sont disposées dans le prolongement des sections d'interconnexion (13) du système d'interconnexion secondaire (12).

5. Pavé selon l'une des revendications précédentes, **caractérisé en ce que** le joint entre les sections d'interconnexion primaires de pavés adjacents (15) est en forme de méandres.

6. Pavé selon l'une des revendications précédentes, **caractérisé en ce que** la section d'interconnexion primaire (15) s'étend sur environ 1/10 à 1/5 de la hauteur d'une surface latérale du pavé (10, 11).

7. Pavage assemblé à partir d'une pluralité de pavés (10, 11) selon les revendications précédentes.
